# EUROPÄISCHE PATENTSCHRIFT

(11) **EP 1 308 546 B1**
(45) Veröffentlichungstag und Bekanntmachung des Hinweises auf die Patenterteilung: **09.07.2008**
(21) Anmeldenummer: 02405850.5
(22) Anmeldetag: 02.10.2002
(51) Int. Cl.: D03J 1/22, D03D 49/20, D03D 49/04, D03D 41/00

(54) **Verfahren zum Weben eines Doppellagengewebes**
Method for weaving a double layered fabric
Procédé de tissage d'un tissu à double couche

(30) Priorität: 01.11.2001 EP 01811061
(43) Veröffentlichungstag der Anmeldung: 07.05.2003
(73) Patentinhaber: Sultex AG, 8630 Rüti (CH)
(72) Erfinder: Knecht, Willi, 8645 Jona (CH)
(74) Vertreter: Sulzer Management AG

(56) Entgegenhaltungen:
- DE-A- 2 222 474
- DE-A- 2 328 244
- DE-A- 4 038 287
- SU-A- 1 703 731
- US-A- 5 651 395
- PATENT ABSTRACTS OF JAPAN vol. 1999, no. 09, 30. Juli 1999 (1999-07-30) & JP 11 107135 A (TSUDAKOMA CORP), 20. April 1999 (1999-04-20)

## Beschreibung

Die Erfindung betrifft ein Verfahren zum Weben eines Doppellagengewebes und Anwendungen des Verfahrens, insbesondere zur Herstellung von Airbag-Geweben.

Die US-A- 5 651 395 beschreibt Verfahren zum Herstellen von Säcken für Airbags, wobei zu dieser Herstellung Doppellagengewebe erzeugt werden. Bei solchen Geweben lassen sich zweilagige Bereiche von einlagigen unterscheiden. Aus den zweilagigen Bereichen, die jeweils aus einem Unterund einem Obergewebe bestehen, werden die aufblasbaren Innenräume der Säcke gebildet. In den einlagigen Bereichen sind Kettfäden, die sich in den zweilagigen Bereichen separiert entweder im Unter- oder Obergewebe befinden, durch bindungstechnische Massnahmen zu einem gemeinsamen Teilgewebe verkreuzt. Aus den einlagigen Bereichen, die die zweilagigen vollständig umschliessen, lassen sich geschlossene Säume der Säcke herstellen.

An die Qualität der Doppellagengewebe beispielsweise für Airbags - d. h. an den sogenannten Warenausfall - werden hohe Anforderungen gestellt. In dem Gewebe müssen die Kett- und Schussfäden gleichmässig und relativ dicht angeordnet sein. Die Abweichung von einer spezifizierten Luftdurchlässigkeit des Unter- bzw. Obergewebes soll minimal sein. Die Gewebelagen müssen also möglichst gleichmässig dicht sein. Die verwendeten Fäden müssen hinsichtlich Zugkraft und Dehnbarkeit hohen Belastungen standhalten können. Das Doppellagengewebe für Airbags ist abgepasste Ware, nämlich ein Gewebe, das auf ein genaues Mass hergestellt ist. Auf Webmaschinen, die auf übliche Weise ausgestattet sind, hat die Zweilagigkeit ungünstige Auswirkungen auf den Warenausfall, wenn abgepasste Ware herzustellen ist:

Beim Transportieren des Gewebes mittels einer Antriebswalze (oder einem Warenabzugsbaum) weg von der Stelle, an der die Schussfäden eingetragen und angeschlagen werden (Anschlagkante, Warenrand), verschieben sich die Gewebelagen gegenseitig, was zu nachteiligen Querfalten führt. Der ungleichmässige Transport der beiden Lagen tritt in einem sogenannten Stabbreithalter auf, der üblicherweise für das Positionieren der Anschlagkante sowie das Breithalten des Gewebes verwendet wird. Ein Ausbreitstab mit Links/Rechtsgewinde, der vor der Antriebswalze angeordnet ist, trägt zusätzlich zur Faltenbildung bei.

Aus der SU-A-1703731 ist ein Verfahren bekannt, mit dem sich die Faltenbildung verhindern liesse. Bei diesem Verfahren werden aber Nadeln in das Gewebe eingestochen, was die Dichtheit des Airbags beeinträchtigen würde.

Aufgabe der Erfindung ist es, ein verbessertes Verfahren zum Weben eines Doppellagengewebes zu schaffen, bei dem die nachteilige Faltenbildung vermieden oder geringer ist. Diese Aufgabe wird durch das im Anspruch 1 definierte Verfahren gelöst.

Das Verfahren zum Weben eines Doppellagengewebes dient insbesondere zur Herstellung von Airbag-Geweben. Es wird mit einer Webmaschine durchgeführt, die zwischen Weblade und Warenbaum eine Breithalteranordnung, die unmittelbar nach einer Anschlagkante (30) angeordnet ist, ein Umlenkelement für das Gewebe und eine Antriebswalze umfasst. Mit der Antriebswalze und unter Verwendung geeigneter Mittel wird das erzeugte Gewebe von der Anschlagkante in einer Weise wegtransportiert, dass auf die beiden Lagen des Gewebes - auf das Untergewebe bzw. Obergewebe - mit weitgehend symmetrischen Kräften eingewirkt wird. Es wird das Gewebe in der Breithalteranordnung durch einen Spalt zwischen zwei stationären Flächen entgegen Reibungswiderständen durchgezogen und gleichzeitig mit seitlichen Breithaltern quer zur Transportrichtung gestreckt. Mit einer drehbaren, zusätzlich zur Antriebswalze eingesetzten Anpresswalze wird das Gewebe angetrieben, wobei die Anpresswalze, die das Umlenkelement bildet, in Wirkverbindung mit der Antriebswalze steht.

Die abhängigen Ansprüche 2 bis 7 betreffen vorteilhafte Ausführungsformen des erfindungsgemässen Verfahrens. Anwendungsmöglichkeiten des erfindungsgemässen Verfahrens sind jeweils Gegenstand der Ansprüche 8 bis 10.

Nachfolgend wird die Erfindung anhand der Zeichnungen erläutert. Es zeigen:
- Fig. 1: eine schematisch und nur zu einem Teil dargestellte Webmaschine mit Durchführung eines Warenabzugs, bei dem eine nachteilige Faltenbildung auftritt,
- Fig. 2: einen Querschnitt durch einen Stabbreithalter, der in der Webmaschine der Fig. 1 eingesetzt ist,
- Fig. 3: zwei Längsschnitte durch Airbags, die aus Doppellagengewebe hergestellt sind,
- Fig. 4: einen Warenabzug in einer Webmaschine, der unter Verwendung einer Breithalteranordnung gemäss dem erfindungsgemässen Verfahren durchgeführt wird,
- Fig. 5, 6: zwei variante Formen der Breithalteranordnung,
- Fig. 7: eine teilweise Darstellung der Webmaschine von Fig. 4,
- Fig. 8: ein erstes Erzeugnis des erfindungsgemässen Verfahrens, aus dem rechteckige Säcke oder Hohlgewebeabschnitte herstellbar sind, und
- Fig. 9: ein zweites Erzeugnis zur Herstellung von runden Säcken oder von Hohlgewebeabschnitten.

Fig. 1 stellt schematisch und nur zu einem Teil eine Webmaschine dar, bei der ein Warenabzug mit dem Auftreten der nachteiligen Faltenbildung verbunden ist. Gezeigt sind Kettfäden 1" für ein oberes Fach sowie Kettfäden 2" für ein unteres Fach und eine Weblade 3 zum Anschlagen von nicht dargestellten Schussfäden, mit denen zusammen mit einerseits den Kettfäden 1" und andererseits den Kettfäden 2" das Obergewebe 1 bzw. das Untergewebe 2 hergestellt werden. Ausserdem sind gezeigt: eine Anschlagkante 30; ein Stabbreithalter 4, der in Fig. 2 detaillierter abgebildet ist; ein stangenförmiges Umlenkelement 5' für die Gewebelagen 1 und 2; eine Antriebswalze 6 und eine Anpresswalze 7, anschliessend an die ein nicht dargestellter Warenbaum folgt (Warenbaum10 in Fig. 7).

Der Stabbreithalter 4, dessen Querschnitt in Fig. 2 zu sehen ist, umfasst eine drehbare Stange 41, die durch die Gewebelage 1 angetrieben wird, und eine Lagerschale 42, die aus zwei Teilen 42a und 42b zusammmengesetzt ist. Die in die Gewebe 1 und 2 eingebundenen Kettfäden 1" und 2" sind durch wellenförmige Linien 1' und 2' angedeutet. Das Obergewebe 1 bewegt sich mit einer Geschwindigkeit v₁, das Untergewebe 2 mit einer Geschwindigkeit v₂. Durch die Stange 41 werden die Gewebe 1 und 2 gegen die Lagerschale 42 gedrückt. Da Reibungskräfte F zwischen dem Untergewebe 2 und der Lagerschale 42 wirken und da die Stange 41 eine der Geschwindigkeit v₁ entsprechende Drehbewegung macht, ist v₁ etwas grösser als v₂: es gibt somit eine Verschiebung zwischen den beiden Geweben 1 und 2. Dieser ungünstige Verschiebungseffekt ist an den Umlenkstellen 421 und 422 ("Staupunkten") am stärksten ausgeprägt. Auch das Umlenkelement 5' trägt an einem "Staupunkt" 50 zum Verschiebungseffekt bei.

Mit zwei Längsschnitten durch Doppellagengewebe 1, 2 in Fig. 3 werden oben ein Erzeugnis (Airbag) gezeigt, wie es im Idealfall aussehen sollte, und unten ein Erzeugnis, wie es aufgrund der Verschiebungseffekte tatsächlich entsteht (schematisch dargestellt). Die Kettfäden 1' und 2' sind zwecks Herstellung von Säumen stellenweise durch bindungstechnische Massnahmen zu gemeinsamen Teilgeweben 12 verkreuzt. Hauptsächlich am Rand dieser Stellen sind Zonen 101 und 102 zu erkennen, in denen Falten auftreten.

In Fig. 4 ist ein Warenabzug in einer Webmaschine gezeigt, in der das erfindungsgemässe Verfahren angewendet wird. Bei diesem Verfahren zum Weben eines Doppellagengewebes wird das erzeugte Gewebe 1, 2 mit der Antriebswalze 6 und unter Verwendung geeigneter Mittel von der Anschlagkante 30 in einer Weise wegtransportiert, dass auf die beiden Lagen 1 und 2 des Gewebes mit weitgehend symmetrischen Kräften eingewirkt wird. Diese geeigneten Mittel bestehen aus einer besonderen Breithalteranordnung 4 und einem als Anpresswalze 5 ausgebildeten Umlenkelement 5'. Das Gewebe 1, 2 wird in der Breithalteranordnung 4 durch einen Spalt 440 zwischen zwei stationären Flächen entgegen Reibungswiderständen durchgezogen.

Der Spalt 440 der Breithalteranordnung 4 liegt zwischen einer Stange 43 und einer Auflageschale 44, die beispielsweise trogförmig ausgebildet ist. Das Gewebe 1, 2 wird mit der Stange 43 niedergehalten und auf gerundete Umlenkkanten 441 und 442 der Auflageschale 44 gedrückt. Die Auflageschale 44 ist im Wirkbereich der Stange 43 konkav geformt und derart ausgebildet, dass ihre Form in einer komplementären Weise zur Form der Stange 43 inklusive aufliegendem Gewebe 1, 2 passt. Die konvex ausgebildeten Umlenkkanten 441 und 442 bilden den Eingangs- bzw. Ausgangsbereich des Spalts 440, so dass das Gewebe 1, 2 am Eingang und am Ausgang jeweils horizontal transportiert wird. Die Stange 43, deren Position einstellbar ist (durch Doppelpfeil 40 angedeutet), wird so stark nach unten gedrückt, dass die zwischen dem Obergewebe 1 und der Stange 43 wirkende Reibung ungefähr gleich stark wie die zwischen dem Untergewebe 2 und der Auflageschale 44 wirkende Reibung ist. Das Untergewebe 2 muss dabei den konkaven Mittelbereich der Auflageschale 44 nicht berühren.

Die Anpresswalze 5 steht in einer Wirkverbindung mit der Antriebswalze 6: Die Anpresswalze 5 ist bezüglich der Antriebswalze 6 so angeordnet, dass das Gewebe 1, 2 auf der Anpresswalze 5 mit dieser längs einem Umschlingungswinkel von mindestens 170° in Kontakt steht. Ein Drehmoment wird von der Antriebswalze 6 auf die Anpresswalze 5 über das dazwischen liegende Gewebe 1, 2 ausgeübt. Aufgrund dieser Anordnung wirkt die Anpresswalze 5 von einem Antriebspunkt 51 aus mit einer Zugkraft auf das Untergewebe 2 ein; die Antriebswalze 6 wirkt von einem Antriebspunkt 61 aus mit einer Zugkraft auf das Obergewebe 2 ein. Die Anpresswalze 5 wird mit Vorteil so stark an die Antriebswalze 6 angepresst, dass die beiden genannten Zugkräfte weitgehend gleich gross sind. Der Wert des Umschlingungswinkels an der Anpresswalze 5 liegt mit Vorteil im Bereich zwischen 170° und 190°.

Die Figuren 5 und 6 stellen zwei variante Formen der Breithalteranordnung 4 dar. Bei diesen Breithalteranordnungen 4 wird jeweils der Spalt 440 durch die Stange 43 und eine Profilstange 44' mit lediglich einer Umlenkkante 441' bzw. einer Profilstange 44" mit Umlenkkante 441" gebildet. Auch hier ist die Stange 43 so eingerichtet, dass ihre Position einstellbar ist. Die Einstellung kann sowohl in vertikaler als auch horizontaler Richtung vorgenommen werden.

Fig. 7 ist eine teilweise Darstellung der Webmaschine aus Fig. 4. Hier ist zu sehen, dass die Breithalteranordnung 4 das Gewebe 1, 2 mit seitlichen Breithaltern 45 quer zur Transportrichtung streckt. Die Kettfäden 1" und 2" werden mit Schäften 8 bewegt. Es lässt sich ein Doppelgewebe erzeugen, das in Kettrichtung einerseits seitlich und andererseits in periodischen Abständen geschlossene Bereiche aufweist, so dass aus dem Erzeugnis rechteckige Säcke oder Hohlgewebeabschnitte, insbesondere rechteckige Airbags, herstellbar sind. Falten, wie sie sich mit der Webmaschine der Fig. 1 ergeben, entstehen mit der in Fig. 7 gezeigten Webmaschine nicht - bei richtiger Einstellung - oder sind wesentlich schwächer ausgebildet.

In Fig. 8 ist ein erstes Erzeugnis des erfindurigsgemässen Verfahrens in schematischer Darstellung abgebildet, aus dem rechteckige Säcke oder Hohlgewebeabschnitte herstellbar sind. Die Fig. 9 zeigt ein zweites Erzeugnis zur Herstellung von runden Säcken oder von Hohlgewebeabschnitten. Bei der Herstellung dieser Erzeugnisse werden die Kettfäden beispielsweise unter Verwendung einer Jacquardmaschine und/oder einer anderen Fachbildeeinrichtung bewegt.

## Patentansprüche

1. Verfahren zum Weben eines Doppellagengewebes (1, 2), insbesondere eines Airbag-Gewebes, **dadurch gekennzeichnet, dass** das Verfahren mit einer Webmaschine durchgeführt wird, die zwischen Weblade (3) und Warenbaum (10) eine Breithalteranordnung (4), die unmittelbar nach einer Anschlagkante (30) angeordnet ist, ein Umlenkelement (5') für das Gewebe (1, 2) und eine Antriebswalze (6) umfasst, wobei mit der Antriebswalze und unter Verwendung geeigneter Mittel das erzeugte Gewebe von der Anschlagkante in einer Weise wegtransportiert wird, dass auf die beiden Lagen des Gewebes - auf das Untergewebe (2) bzw. Obergewebe (1) - mit weitgehend symmetrischen Kräften eingewirkt wird, nämlich indem das Gewebe in der Breithalteranordnung durch einen Spalt (440) zwischen zwei stationären Flächen entgegen Reibungswiderständen durchgezogen, gleichzeitig mit seitlichen Breithaltern (45) quer zur Transportrichtung gestreckt und mit einer drehbaren, zusätzlich zur Antriebswalze eingesetzten Anpresswalze (5) angetrieben wird, wobei die Anpresswalze als Umlenkelement dient und in Wirkverbindung mit der Antriebswalze steht.

2. Verfahren nach Anspruch 1, **dadurch gekennzeichnet, dass** der Spalt (440) zwischen einer Stange (43) und mindestens einer raumfesten Umlenkkante (441, 442; 441'; 441") angeordnet ist und dass die Position der Stange bezüglich der Umlenkkante einstellbar ist.

3. Verfahren nach Anspruch 2, **dadurch gekennzeichnet, dass** der Spalt (440) durch eine Stange (43) und eine Auflageschale (44) gebildet ist, dass das Gewebe (1, 2) mit der Stange niedergehalten und auf zwei Umlenkkanten (441, 442) der Auflageschale gedrückt wird und dass insbesondere die Auflageschale zwischen den Umlenkkanten trogförmig sowie in einer komplementären Weise zur Stange inklusive aufliegendem Gewebe ausgebildet ist.

4. Verfahren nach Anspruch 3, **dadurch gekennzeichnet, dass** die Auflageschale (44) im Eingangs- und Ausgangsbereich des Spalts (440) ausserhalb eines konkaven Mittelbereichs konvex ausgebildet ist, so dass das Gewebe (1, 2) am Eingang und am Ausgang jeweils horizontal transportiert wird.

5. Verfahren nach einem der Ansprüche 1 bis 4, **dadurch gekennzeichnet, dass** die Anpresswalze (5) bezüglich der Antriebswalze (6) so angeordnet ist, dass das Gewebe (1, 2) auf der Anpresswalze mit einem Umschlingungswinkel von mindestens 170° in Kontakt steht und dass ein Drehmoment von der Antriebswalze auf die Anpresswalze über das dazwischen liegende Gewebe ausgeübt wird.

6. Verfahren nach Anspruch 5, **dadurch gekennzeichnet, dass** das Drehmoment so gross ist, dass durch die Anpresswalze (5) das Untergewebe (2) mit einer Zugkraft angetrieben wird, die weitgehend gleich gross ist wie die durch die Antriebswalze (6) auf das Obergewebe (1) ausgeübte Zugkraft.

7. Verfahren nach Anspruch 5 oder 6, **dadurch gekennzeichnet, dass** der Wert des Umschlingungswinkels im Bereich zwischen 170° und 190° liegt.

8. Anwendung des Verfahrens gemäss einem der Ansprüche 1 bis 7 zur Herstellung von Säcken, insbesondere von Airbags, oder von Hohlgewebeabschnitten.

9. Anwendung nach Anspruch 8, **dadurch gekennzeichnet, dass** Kettfäden (1 ", 2") mit Schäften (8) bewegt werden, die von einer Schaft- oder Exzentermaschine gesteuert werden, und dass ein Doppellagengewebe (1, 2) erzeugt wird, das in Kettrichtung seitlich und in periodischen Abständen geschlossene Teilflächen (12) aufweist, so dass aus dem Erzeugnis rechteckige Säcke herstellbar sind.

10. Anwendung nach Anspruch 8, **dadurch gekennzeichnet, dass** Kettfäden (1 ", 2") unter Verwendung einer Jacquardmaschine bewegt werden und dass ein Doppellagengewebe (1, 2) erzeugt wird, das runde, geschlossene Randzonen (12) aufweist, so dass aus dem Erzeugnis runde Säcke herstellbar sind.

## Claims

1. Method for the weaving a double-layer fabric (1, 2), in particular of an airbag fabric, **characterized in that** the method is carried out with a weaving machine which includes a temple arrangement between the sley and the fabric beam (10), the temple arrangement being arranged directly after a beat-up edge (30), a deflecting element (5') for the fabric (1, 2) and a drive roller (6), wherein the fabric produced is transported further from the beat-up edge with the drive roller and using suitable means in a manner such that action is taken on the two layers of the fabric - on the bottom fabric (2) and the top fabric (1) respectively - with largely symmetrical forces, namely **in that** the fabric is drawn in the temple arrangement through a gap (440) between two stationary surfaces against frictional resistances, is simultaneously stretched transverse to the transport direction with lateral temples (45) and is driven by a rotatable contact pressure roller (5) used in addition to the drive roller, with the contact pressure roller serving as a deflection element and standing in operative connection with the drive roller.

2. Method in accordance with claim 1, **characterized in that** the gap (440) is arranged between a bar (43) and at least one spatially fixed deflection edge (441, 442; 441'; 441") and **in that** the position of the bar relative to the deflection edge can be set.

3. Method in accordance with claim 2, **characterized in that** the gap (440) is formed by a bar (43) and a support shell (44), **in that** the fabric (1, 2) is held down by the bar and is pressed onto two deflection edges (441, 442) of the support shell and **in that** the support shell is in particular of trough-like form between the deflection edges and also formed in a complementary manner to the bar including the fabric lying thereon.

4. Method in accordance with claim 3, **characterized in that** the support shell (44) is of convex shape in the inlet region and outlet region of the gap (440) outside of a concave central region such that the fabric (1, 2) is respectively horizontally transported at the inlet and at the outlet.

5. Method in accordance with one of the claims 1 to 4, **characterized in that** the contact pressure roller (5) is disposed with respect to the drive roller (6) so that the fabric (1, 2) stands in contact with the contact pressure roller with an angle of wrap of at least 170° and that a torque is exerted by the drive roller onto the contact pressure roller via the fabric lying therebetween.

6. Method in accordance with claim 5, **characterized in that** the torque is so large that the bottom fabric (2) is driven by the contact pressure roller (5) with a tensile force which is substantially of the same size as the tensile force exerted by the drive roller (6) on the top fabric (1).

7. Method in accordance with claim 5 or claim 6, **characterized in that** the value of the angle of wrap lies in the range between 170° and 190°.

8. Use of the method in accordance with one of the claims 1 to 7 for the manufacture of sacks, in particular of airbags, or of hollow fabric sections.

9. Use in accordance with claim 8, **characterized in that** warp threads (1", 2") are moved with shafts (8) which are controlled by a dobby or eccentric machine and **in that** a double-layer fabric (1, 2) is produced which has part areas (12) in the warp direction which are closed laterally and at periodic intervals so that rectangular sacks can be produced from the product.

10. Use in accordance with claim 8, **characterized in that** the warp threads (1", 2") are moved using a jacquard machine and **in that** a double-layer fabric (1, 2) is produced which has round, closed, marginal zones (12) so that round sacks can be manufactured from the product.

## Revendications

1. Procédé de tissage d'un tissu à double couche (1, 2), en particulier d'un tissu pour airbag, **caractérisé en ce que** le procédé est mis en oeuvre sur un métier mécanique qui comporte entre le battant (3) et l'ensouple d'enroulement de tissu (10) un ensemble de templet (4) qui est disposé immédiatement après une lisière d'ourlet (30), un élément de renvoi (5') pour le tissu (1, 2) et un cylindre d'entraînement (6), le cylindre d'entraînement et l'utilisation de moyens appropriés permettant d'éloigner le tissu produit de la lisière d'ourlet de telle sorte que les deux couches du tissu - le tissu inférieur (2) ou le tissu supérieur (1) - subissent des forces substantiellement symétriques, notamment **en ce que** dans l'ensemble de templet, le tissu est attiré à travers un espace (440) entre deux surfaces stationnaires contre des résistances de friction, en même temps étiré par des élargisseurs latéraux (45) en travers de la direction de transport, et entraîné par un cylindre de pression rotatif (5), mis en oeuvre en plus du cylindre d'entraînement, le cylindre de pression servant d'élément de renvoi et se trouvant en relation active avec le cylindre d'entraînement.

2. Procédé selon la revendication 1, **caractérisé en ce que** l'espace (440) entre une barre (43) et au moins un bord de renvoi stabilisé (441, 442 ; 441' ; 441") est disposé et **en ce que** la position de la barre par rapport au bord de renvoi est réglable.

3. Procédé selon la revendication 2, **caractérisé en ce que** l'espace (440) est formé par une barre (43) et une coquille d'appui (44), **en ce que** le tissu (1, 2) est retenu en bas par la barre et poussé sur deux bords de renvoi (441, 442) de la coquille d'appui et **en ce qu'**en particulier la coquille d'appui est réalisée entre les bords de renvoi en forme d'auge ainsi que de façon complémentaire à la barre avec le tissu posé sur celle-ci.

4. Procédé selon la revendication 3, **caractérisé en ce que** la coquille d'appui (44) est réalisée de façon convexe dans la zone d'entrée et de sortie de l'espace (440) en dehors d'une zone centrale concave, de sorte que le tissu (1, 2) est transporté respectivement horizontalement à l'entrée et à la sortie.

5. Procédé selon l'une quelconque des revendications 1 à 4, **caractérisé en ce que** le cylindre de pression (5) est disposé par rapport au cylindre d'entraînement (6) de telle sorte que le tissu (1, 2) sur le cylindre de pression est en contact avec un angle d'enroulement d'au moins 170° et **en ce qu'**un couple de rotation est exercé par le cylindre d'entraînement sur le cylindre de pression par l'intermédiaire du tissu situé entre ceux-ci.

6. Procédé selon la revendication 5, **caractérisé en ce que** le couple de rotation est suffisamment élevé pour que le cylindre de pression (5) entraîne le tissu inférieur (2) avec une force de traction qui est substantiellement aussi grande que la force de traction exercée par le cylindre d'entraînement (6) sur le tissu supérieur (1).

7. Procédé selon la revendication 5 ou 6, **caractérisé en ce que** la valeur de l'angle d'enroulement se situe dans la plage entre 170° et 190°.

8. Application du procédé selon l'une quelconque des revendications 1 à 7 pour la fabrication de sacs, en particulier d'airbags ou de sections de tissu tubulaire.

9. Application selon la revendication 8, **caractérisée en ce que** des fils de chaînes (1", 2") sont déplacés par des lames (8) qui sont commandées par une mécanique d'armures ou un excentrique, et **en ce qu'**un tissu à double couche (1, 2) est produit qui présente latéralement dans la direction de chaîne et à intervalles périodiques des surfaces partielles fermées (12) de sorte que le produit permet de fabriquer des sacs rectangulaires.

10. Application selon la revendication 8, **caractérisée en ce que** des fils de chaîne (1", 2") sont déplacés en utilisant un métier Jacquard, et **en ce qu'**un tissu à double couche (1, 2) est produit qui présente des zones périphériques rondes fermées (12) de sorte que le produit permet de fabriquer des sacs ronds.
